# EUROPÄISCHE PATENTSCHRIFT

(11) **EP 3 620 560 B1**
(45) Veröffentlichungstag und Bekanntmachung des Hinweises auf die Patenterteilung: **25.10.2023**
(21) Anmeldenummer: 19195588.9
(22) Anmeldetag: 05.09.2019
(51) Int. Cl.: D01H 9/00, B65H 67/08

(54) **VERFAHREN ZUM ZUFÜHREN EINES BANDENDES SOWIE SPINNMASCHINE**
METHOD FOR FEEDING THE END OF A SLIVER AND SPINNING MACHINE
PROCÉDÉ D'ALIMENTATION EN UNE EXTRÉMITÉ D'UN RUBAN AINSI QUE MÉTIER À FILER

(30) Priorität: 07.09.2018 DE 102018121906
(43) Veröffentlichungstag der Anmeldung: 11.03.2020
(73) Patentinhaber: Maschinenfabrik Rieter AG, 8406 Winterthur (CH)
(72) Erfinder: Ueding, Michael, 85049 Ingolstadt (DE); Stephan, Adalbert, 92339 Beilngries/Paulushofen (DE); Rave, Henning, 85123 Karlskron (DE)
(74) Vertreter: Canzler & Bergmeier Patentanwälte Partnerschaft mbB

(56) Entgegenhaltungen:
- EP-A1- 0 525 447
- EP-B1- 0 525 447
- DE-A1- 2 646 313
- DE-A1- 4 204 044
- DE-A1- 4 321 367
- DE-C2- 2 646 313

## Beschreibung

Die vorliegende Erfindung betrifft ein Verfahren zum Zuführen eines Bandendes eines in einer Kanne abgelegten Faserbandes an eine Spinnstelle einer Spinnmaschine. Die Spinnmaschine weist eine Vielzahl von nebeneinander angeordneten Spinnstellen mit darunter in zumindest einer Reihe aufgestellten Kannen auf. Ein Roboter mit einem Bandgreifer ergreift das Bandende und führt es einer zuzuführenden Spinnstelle zu. Bei einer Spinnmaschine mit einer Vielzahl von nebeneinander angeordneten Spinnstellen und mit einem einen Bandgreifer aufweisenden Roboter sowie mit unter den Spinnstellen in zumindest einer Reihe aufgestellten Kannen mit einem Faserband, wird ein Bandende eines in einer Kanne abgelegten Faserbandes an eine zuzuführende Spinnstelle der Spinnmaschine angesetzt, wobei zum Zuführen des Bandendes der Bandgreifer mit Elementen ausgestattet ist, um das Bandende zu ergreifen und der Spinnstelle zuzuführen.

Aus der DE 10 2005 009 766 A1 ist eine Wartungseinrichtung für faserverarbeitende Textilmaschinen mit einer Mehrzahl von Arbeitsstellen bekannt, welche ein Handhabungsgerät zur Manipulation von Faserband aufweist. Das Handhabungsgerät erfasst das Faserband mithilfe eines Saugrohres und einer mechanischen und/oder pneumatischen Haltevorrichtung für das Faserband. Das Saugrohr weist eine abgeflachte Saugrohrmündung auf, mit welcher ein über eine Kanne hängendes Faserbandende über einen relativ breiten Bereich angesaugt werden kann. Nachteilig hierbei ist, dass, wenn das Faserbandende nicht im Bereich der zuzuführenden Arbeitsstelle über den Kannenrand hängt, auch die breite Saugrohrmündung das Faserbandende nicht finden kann.

Aus der DE 42 04 044 A1 ist ein Manipulator bekannt, der an seinem freien Ende eine Saugdüse zur Aufnahme und Festlegung des Anfangs eines Faserbandes aufweist. Das Faserband ist an der Kanne in einer Klemme festgelegt, sodass das Ende des Faserbandes stets an einer definierten Position zu finden ist. Der Manipulator kann somit gezielt an diese Stelle greifen und das Faserband erfassen. Nachteilig ist hierbei, dass jede Kanne mit einer Klemme ausgestattet sein muss und die Kanne in einer bestimmten Drehrichtung an der Maschine aufgestellt sein muss, damit der Manipulator das Bandende finden kann.

Die DE 43 21 367 A1 offenbart eine Vorrichtung zum automatischen Anlegen eines Faserbandes an eine Speisevorrichtung einer Textilmaschine. Das Faserband wird ergriffen und der Spinnvorrichtung zugeführt. Das Ergreifen des Faserbandes ist dadurch vereinfacht, dass sogenannte Langkannen verwendet werden, welche lediglich unter einer einzigen Spinnstelle stehen und eine Breite aufweisen, welche geringer als die Breite der Spinnstelle selbst ist. Hierdurch ist der Bereich, in welchem sich das Faserbandende befinden kann, eingeschränkt. Langkannen sind allerdings in der Anschaffung teurer als Rundkannen und erfordern spezielle Maschinen, mit welchen das Faserband in die Langkannen abgelegt werden kann.

Aus der DE 26 46 313 A1 ist eine fahrbahngebundene, längs einer aus einzelnen Spinnstellen zusammengesetzten Spinnmaschine verfahrbare Kannenwechselvorrichtung bekannt. Die Kannenwechselvorrichtung transportiert eine gefüllte Faserbandkanne in Bereitschaft. Mit dieser Faserbandkanne in Bereitschaft fährt die kombinierte Wechsel- und Anspinnvorrichtung laufend an den Spinnstellen ihres Arbeitsbereiches vorbei. Das Faserbandende wird dabei in einer Klemme eines Schwenkarmes bereitgehalten. Das Suchen des Faserbandendes an bereits abgestellten Faserbandkannen ist damit nicht möglich.

Die EP 0 525 447 A1 offenbart einen Kannentransportwagen mit Kannenwechseleinrichtung zum Wechseln von leeren Faserbandkannen an den Spinnstellen einer Spinnmaschine gegen gefüllte Faserbandkannen. Der Kannentransportwagen mit der Kannenwechselvorrichtung ist so ausgebildet, dass eine noch laufend Faserband abgebende Kanne auf einen Stellplatz des Kannentransportwagens verbringbar ist und dass dann der Leer-/Voll-Kannenwechsel durchführbar ist. Das Auffinden und Einführen des Faserbandendes in die Spinnstelle ist nicht näher beschrieben. Es ist aber darauf verwiesen, dass es wie bei der DE 26 46 313 A1 erfolgen kann.

Aufgabe der vorliegenden Erfindung ist es somit, ein Verfahren und eine Spinnmaschine zu schaffen, mit denen die beschriebenen Nachteile zu vermeiden sind.

Die Aufgabe wird gelöst durch ein Verfahren und eine Spinnmaschine mit den Merkmalen der unabhängigen Patentansprüche.

Das erfindungsgemäße Verfahren dient zum Zuführen eines Bandendes eines in einer Kanne abgelegten Faserbandes an eine Spinnstelle einer Spinnmaschine. Die Spinnmaschine weist eine Vielzahl von nebeneinander angeordneten Spinnstellen mit darunter in zumindest einer Reihe aufgestellten Kannen auf. Die Kannen sind vorzugsweise Rundkannen. Ein Roboter ergreift mit einem Bandgreifer das Bandende und führt es einer zuzuführenden Spinnstelle zu. Das Bandende wird in einem Bereich zumindest einer der benachbarten Spinnstellen der zuzuführenden Spinnstelle, vorzugsweise im Bereich der zuzuführenden Spinnstelle und zusätzlich zumindest einer der zu dieser Spinnstelle benachbarten Spinnstelle, gesucht und von dem Bandgreifer aufgenommen. Anschließend wird das Bandende der zuzuführenden Spinnstelle zugeführt.

Die Zuführung erfolgt dadurch, dass das Faserband in eine mit einer Speisewalze ausgestatteten Speisung der Spinnstelle eingeführt wird. Die Speisewalze kann angetrieben werden, wodurch bei eingelegtem Faserband der Spinnbetrieb wieder aufgenommen und das Faserband kontinuierlich in die Spinnstelle eingezogen wird.

Typischerweise erstrecken sich Rundkannen durch ihren großen Durchmesser entlang der Breite von zwei Spinnstellen. Dadurch ist es möglich, dass, wenn der Roboter in Bezug auf eine Spinnstelle positioniert ist, das Faserbandende entweder im Bereich dieser zuzuführenden Spinnstelle oder im Bereich der benachbarten Spinnstelle aufzufinden ist. Mithilfe des erfindungsgemäßen Verfahrens ist nunmehr sichergestellt, dass das Faserbandende sicher erfasst werden kann, da der Bandgreifer zumindest in dem Bereich der benachbarten Spinnstelle, vorzugsweise auch zusätzlich im Bereich der zuzuführenden Spinnstelle, das Faserband sucht.

Erfindungsgemäß wird der Roboter entlang der Spinnmaschine verfahren und in Bezug auf die zu der zuzuführenden Spinnstelle benachbarten Spinnstelle positioniert. Der Roboter kann dabei mittels einer an der Spinnmaschine verlegten Fahrschiene dieser Spinnmaschine genau zugeordnet sein. In der Regel erledigt der Roboter in diesem Falle nicht nur das Zuführen des Faserbandes an die Spinnstelle, sondern auch weitere Tätigkeiten, welche beispielsweise das Ansetzen eines Fadens, das Reinigen der Spinnstelle oder das Auswechseln von Spulen an der Spinnstelle umfassen. Alternativ kann der Roboter als Kannentransportfahrzeug ausgebildet sein, welches entlang einer oder mehrerer Spinnmaschinen verfährt und neben dem Zuführen des Faserbandes an die Spinnstelle auch noch das Auswechseln der Spinnkannen, d. h. das Ersetzen der leeren Spinnkanne durch eine volle Spinnkanne, durchführt. Selbstverständlich ist es auch möglich, dass der Roboter ähnlich einem Kannentransportfahrzeug entlang mehrerer Spinnmaschinen verfährt und im Wesentlichen nur für das Zuführen des Faserbandes an die Spinnstelle zuständig ist.

Es ist vorgesehen, dass der Roboter für den Fall, dass er in Bezug auf eine zu der zuzuführenden Spinnstelle benachbarte Spinnstelle positioniert wurde, zusammen mit dem aufgenommenen Faserband und vor dem Zuführen des Faserbandes in die Speisung der Spinnstelle in eine Position vor der zuzuführenden Spinnstelle verfahren wird. Hierdurch ist der Roboter in der Lage das Faserband direkt an der vollen Kanne aufzunehmen, welche für das weitere Spinnen vorgesehen ist. Das Ergreifen des Faserbandes ist bei dieser Positionierung an der benachbarten Spinnstelle für den Roboter besonders einfach, da er für beide benachbarte Spinnstellen jeweils dieselben Bewegungen durchführen kann. Sobald der Roboter das Faserband ergriffen hat, positioniert er sich exakt vor der zuzuführenden Spinnstelle und ist damit in der Lage das Faserbandende sehr genau in die Speisung der Spinnstelle einzuführen.

Vorteilhafterweise wird der Bandgreifer relativ zu dem Roboter entlang der Spinnmaschine zu einer benachbarten Spinnstelle und/oder zu einer in einer zweiten Reihe aufgestellten Kanne bewegt. Der Bandgreifer ist damit in der Lage auch bei einem stillstehenden Roboter das Faserband in einem vorgegebenen Bereich zu suchen, welcher größer sein kann als der eigentliche Bereich, den der Bandgreifer an sich erreichen kann. In diesem Falle ist es möglich, wenn auch nicht zwingend nötig, dass der Roboter sofort an der zuzuführenden Spinnstelle positioniert wird und durch eine entsprechende Bewegung des Bandgreifers das Faserband im Bereich der benachbarten Spinnstelle oder in der zweiten Reihe der aufgestellten Kannen sucht, ergreift und in die Speisung der Spinnstelle einführt.

Vorzugsweise ist vorgesehen, dass der Bandgreifer das Faserband gleichzeitig aus mehreren möglichen Positionen an benachbarten Spinnstellen aufnehmen kann. Damit ist es möglich, dass der Bandgreifer sowohl an der zuzuführenden Spinnstelle, als auch an links oder rechts von dieser Spinnstelle angeordneten benachbarten Spinnstellen nach dem Faserband sucht und dieses dort ergreift.

Es ist vorgesehen, dass der Bandgreifer das Faserband auf der Oberseite der Kanne und/oder am Umfang der Kanne sucht. Wenn der Bandgreifer das Faserband an der Oberseite der Kanne sucht, ist es weiterhin vorteilhaft, wenn das Faserbandende beispielsweise sehnenartig an der Oberseite der Kanne abgelegt ist. Damit ist ein definierter Bereich vorgegeben, in welchem der Bandgreifer das Faserbandende auffinden kann. Wenn sich das Faserband am Umfang der Kanne befindet, ist es möglich, dass das Faserband dort an der Kanne an einer definierten Position festgelegt oder zumindest an dieser Position aus der Kanne hängt. Auch damit ist es für den Bandgreifer einfach möglich, dass er das Bandende schnell finden und ergreifen kann.

Eine erfindungsgemäße Spinnmaschine weist eine Vielzahl von nebeneinander angeordneten Spinnstellen und einen Roboter auf, an dem ein Bandgreifer angeordnet ist. Unter den Spinnstellen sind in zumindest einer Reihe aufgestellte Kannen mit einem Faserband vorhanden. Zum Zuführen eines Bandendes eines in einer Kanne abgelegten Faserbandes an eine zuzuführende Spinnstelle der Spinnmaschine ist der Bandgreifer so ausgestattet, dass er das Bandende ergreifen und der Spinnstelle zuführen kann. Hierfür ist der Bandgreifer derart ausgeführt und/oder an dem Roboter angeordnet, dass er das Bandende in einem Bereich zumindest einer Spinnstelle, welche der zuzuführenden Spinnstelle benachbart ist, vorzugsweise im Bereich der zuzuführenden Spinnstelle und zusätzlich zumindest an einer der zu dieser Spinnstelle benachbarten Spinnstelle, aufnehmen und sodann der zuzuführenden Spinnstelle zuführen kann. Der Bandgreifer ist damit in der Lage das Bandende sicher aufzufinden und der Spinnstelle, an welcher das Faserband fehlt, gezielt zuzuführen, sodass der Spinnvorgang an dieser Spinnstelle fortgesetzt werden kann.

Die Erfindung geht dabei von der Überlegung aus, dass bei runden Spinnkannen, welche einen Durchmesser aufweisen, der in etwa der Breite zweier Spinnstellen entspricht, das Faserband entweder im Bereich der zuzuführenden Spinnstelle oder aber auch im Bereich der benachbarten Spinnstelle liegt und dort besser aufzufinden ist. Dabei ist es besonders vorteilhaft, wenn der Roboter derart ausgeführt ist, dass er das Faserbandende an nur einer einzigen Spinnstelle findet. Die Wahrscheinlichkeit das Faserband zu finden ist damit größer. Hierdurch kann es aber auch erforderlich sein, dass der Roboter an der benachbarten Spinnstelle positioniert sein muss, um das Bandende auffinden zu können. Sobald das Bandende durch den Bandgreifer ergriffen ist, kann der Roboter zusammen mit dem Bandende in die richtige Position vor der zuzuführenden Spinnstelle verfahren werden und dort das Zuführen des Bandendes an die Speisung der Spinnstelle vornehmen. Liegt das Bandende allerdings vor der zuzuführenden Spinnstelle und nicht an der benachbarten Spinnstelle, so kann es auch von Vorteil sein, wenn der Roboter bereits richtig und unmittelbar vor der zuzuführenden Spinnstelle positioniert wird und der Bandgreifer dort das Bandende sucht und erfasst. Sofern das Bandende sich zwischen den beiden Spinnstellen befindet, kann es je nach Ausführung des Bandgreifers vorteilhaft sein, dass der Roboter zum Auffinden des Bandendes entweder an der benachbarten oder an der zuzuführenden Spinnstelle positioniert wird.

Der Roboter ist an einem Kannenwechsler und/oder an der Spinnmaschine entlang der Spinnmaschine verfahrbar angeordnet. So kann je nach erforderlicher Produktivität der Maschine individuell eine Lösung zum Zuführen des Bandendes vorgesehen werden. In dem nicht erfindungsgemäßen Fall, dass der Roboter stationär an der Spinnstelle angeordnet ist, ist es erforderlich, dass jede der Vielzahl von Spinnstellen an der Spinnmaschine einen Roboter aufweist, welcher das Faserband in die Speisung einführen kann. Vorteilhaft ist hierbei, dass nicht erst ein fahrbarer Roboter angefordert werden muss und dementsprechend keine Wartezeit erforderlich ist, bis das Faserband angesetzt werden kann. Ist der Roboter an einem Kannenwechsler angeordnet, so kann zusammen mit dem Auswechseln einer leeren Kanne gegen eine neue, volle Kanne das Zuführen des Faserbandes oder zumindest ein Vorbereiten des Zuführens des Faserbandes an die Speisung der Spinnstelle durchgeführt werden. Die einzelne Spinnstelle kann dann bei Bedarf dieses vorgelegte Faserband ergreifen bzw. in die Speisung einziehen und den Spinnvorgang fortsetzen. In einer weiteren Alternative ist der Roboter an der Spinnmaschine entlang dieser Spinnmaschine verfahrbar. Das bedeutet, dass der Roboter beispielsweise an einer Schiene der Spinnmaschine geführt ist und entlang der Spinnmaschine patrouilliert. Nachdem ein Kannenwechsel erfolgt ist, fährt der Roboter entlang der Spinnmaschine bis zu der zuzuführenden Spinnstelle und führt das Zuführen des Faserbandes durch. In diesem Falle ist es besonders vorteilhaft, dass das genaue Positionieren des Roboters vor der Spinnstelle auch für weitere Wartungstätigkeiten, beispielsweise das Zuführen eines Fadens oder das Reinigen der Spinnstelle, an der Spinnstelle verwendet werden kann.

In einer ganz besonders vorteilhaften Ausführung der Erfindung ist der Roboter entlang mehrerer Spinnmaschinen verfahrbar. Der Roboter kann damit von einer Spinnmaschine zu einer anderen Spinnmaschine wechseln. Wartezeiten des Roboters, bis ein weiterer Wartungsbedarf bzw. Faserbandwechsel durchgeführt werden muss, können hierdurch kurz gehalten werden.

Vorteilhaft ist es, wenn der Bandgreifer relativ zu dem Roboter entlang der Spinnmaschine zu einer benachbarten Spinnstelle und/oder zu einer in einer zweiten Reihe aufgestellten Kanne bewegbar ausgebildet ist. Damit ist es für den Bandgreifer möglich, dass er bei stillstehendem, vor oder neben der zuzuführenden Spinnstelle sich befindendem Roboter in einem größeren Bereich als es der Bandgreifer an sich zulassen würde, das Faserbandende suchen und ergreifen kann. Eine erneute Positionierung des Roboters nach dem Auffinden des Bandendes, um dieses der zuzuführenden Spinnstelle zuzuführen, kann damit vermieden werden.

In einer vorteilhaften Ausführung des Bandgreifers ist dieser in der Lage, das Faserband gleichzeitig aus mehreren möglichen Positionen an benachbarten Spinnstellen aufzunehmen.

Eine besonders vorteilhafte Ausführung des Bandgreifers besteht beispielsweise aus einem sehr breiten Bandgreifer, welcher sowohl den Bereich der zuzuführenden Spinnstelle als auch der benachbarten Spinnstelle abgreift und gleichzeitig das Bandende sucht. Vorteilhaft ist es hierbei, wenn der Bandgreifer eine Breite aufweist, um das Bandende an zumindest zwei benachbarten Spinnstellen erfassen zu können.

Weist in einer vorteilhaften Ausführung der Erfindung der Bandgreifer eine Saugeinheit auf, die zum Ansaugen des Bandendes geeignet ist, so kann der Bandgreifer gleichzeitig in einem größeren Bereich nach dem Faserbandende suchen als mit einem mechanischen Greifer.

Bei einer besonders vorteilhaften Ausführung der Erfindung weist der Bandgreifer eine Blaseinheit zum Zuführen des Bandendes in die Speisung der Spinnstelle auf. Das Einführen des Bandendes in die Speisung der Spinnstelle ist damit sehr einfach und zuverlässig durchzuführen.

Weitere Vorteile der Erfindung sind in den nachfolgenden Ausführungsbeispielen beschrieben. Es zeigt:
- **Figur 1**: eine Seitenansicht einer Spinnmaschine vor dem ergreifen eines Bandendes,
- **Figur 2**: die Spinnmaschine aus Figur 1 beim Zuführen eines Bandendes an einer Spinnstelle,
- **Figur 3**: die Spinnmaschine aus Figur 1 vor dem Ergreifen eines Bandendes zum Zuführen an einer anderen Spinnstelle,
- **Figur 4**: die Spinnmaschine aus Figur 1 beim Zuführen eines Bandendes an die andere Spinnstelle,
- **Figur 5**: ein Ausführungsbeispiel eines Roboters mit einem relativ zu dem Roboter fahrbaren Bandgreifer,
- **Figur 6**: ein Ausführungsbeispiel eines Roboters mit einem breiten Bandgreifer,
- **Figur 7**: zwei Spinnstellen mit einem stationär angeordneten Bandgreifer und
- **Figur 8**: eine Draufsicht auf mehrere Spinnstellen mit darunter angeordneten Reihen von Kannen.

Bei der nachfolgenden Beschreibung der in den Figuren dargestellten alternativen Ausführungsbeispielen werden für Merkmale, die im Vergleich in ihrer Ausgestaltung und/oder Wirkweise identisch und/oder zumindest vergleichbar sind, gleiche Bezugszeichen verwendet. Sofern diese nicht nochmals detailliert erläutert werden, entspricht deren Ausgestaltung und/oder Wirkweise der Ausgestaltung und Wirkweise der vorstehend bereits beschriebenen Merkmale.

Figur 1 zeigt eine Seitenansicht einer Spinnmaschine 1 vor dem Ergreifen eines Bandendes 2. Die Spinnmaschine 1 weist eine Vielzahl von Spinnstellen 3 auf, welche nebeneinander angeordnet sind. An den beiden Enden der Spinnmaschine 1 ist jeweils ein Maschinengestell 4 angeordnet. Jede Spinnstelle 3 weist eine Spinnbox 5 sowie eine Spule 6 auf, auf welche ein Garn 7 aufgewickelt wird. Das Garn 7 wird in der Spinnbox 5 aus einem Faserband 8, das der Spinnbox 5 aus einer Kanne 9 zugeführt wird, gesponnen. Durch eine Speisung 11, welche aus zumindest einer angetriebenen Walze besteht, wird das Faserband 8 aktiv der Spinnbox 5 zugeführt. Das Faserband 8 wird auf dem Weg zwischen der Kanne 9 und der Spinnbox 5 durch einen Schlingenfänger 10 geführt, welcher verhindern soll, dass beim Entnehmen des Faserbandes 8 aus der Kanne 9 Schlingen in dem Faserband 8 entstehen, welche zu einem Bandbruch führen könnten.

Wenn das in der Kanne 9 enthaltene Faserband 8 aufgebraucht ist, wird die Kanne 9 gegen eine volle Kanne 9 ausgetauscht. Das Bandende 2 des darin enthaltenen Faserbandes 8 hängt beispielsweise, wie bei der Kanne 9a dargestellt, über den oberen Rand der Kanne 9a heraus. Das Faserband 8 fehlt an der zuzuführenden Spinnstelle 3a, an welcher das Faserband 8 anzusetzen ist, um den Spinnbetrieb fortsetzen zu können. Die benachbarte Spinnstelle 3b empfängt weiterhin ihr Faserband 8 aus einer Kanne 9b, welche, nicht sichtbar, hinter der Kanne 9a in einer zweiten Reihe angeordnet ist. Das Bandende 2, das über den Rand der Kanne 9a hängt, kann sich entweder in einem Bereich Ba unterhalb der zuzuführenden Spinnstelle 3a oder in dem Bereich Bb unterhalb der benachbarten Spinnstelle 3b befinden.

Wie durch eine Mittellinie M angedeutet ist, befindet sich ein Roboter 12 vor der benachbarten Spinnstelle 3b. Der Roboter 12 kann entsprechend dem Doppelpfeil V entlang der Spinnmaschine 1 verfahren werden. Wenn eine Spinnstelle 3 an eine Steuereinrichtung meldet, dass ein Wartungsbedarf, beispielsweise ein fehlendes Faserband 8 an einer bestimmten Spinnstelle 3, vorhanden ist, so wird der Roboter 12 an dieser Spinnstelle 3, hier der zuzuführenden Spinnstelle 3a bzw. der benachbarten Spinnstelle 3b, angehalten und beginnt seine Wartungsarbeiten. In der Darstellung der Figur 1 steht der Roboter 12 somit vor der benachbarten Spinnstelle 3b.

An dem Roboter 12 ist eine Bandansetzeinrichtung 13 angeordnet, an welcher sich ein Bandgreifer 14 befindet. Bei dem hier dargestellten Ausführungsbeispiel ist der Bandgreifer 14 ein Saugrohr, welches in der Lage ist, das Bandende 2 einzusaugen. Der Bandgreifer 14 kann gemäß Doppelpfeil S geschwenkt werden, sodass er das eingesaugte Bandende 2 in Richtung der Speisung 11 zum Zuführen des Bandendes 2 an die Spinnstelle 3a bewegen kann.

Der Bandgreifer 14 kann selbstverständlich auch anders als durch ein pneumatisch betriebenes Saugrohr ausgeführt sein. So ist beispielsweise auch ein mechanischer Greifer möglich, welcher das Bandende 2 an der Kanne 9a ergreift.

Gemäß dem Ausführungsbeispiel der Figur 1 befindet sich der Roboter 12 vor der benachbarten Spinnstelle 3b. Der Bandgreifer 14 kann das Bandende 2, welches sich in dem Bereich Ba oder Bb befinden kann, beispielsweise durch die Schwenkbewegung S auffinden und ergreifen. Dadurch, dass der Roboter 12 an der benachbarten Spinnstelle 3b positioniert ist, kann der Bandgreifer 14 das Bandende 2 insbesondere in deren Bereich Bb ergreifen. Aber auch, wenn sich das Bandende 2 im Bereich Ba der zuzuführenden Spinnstelle 3a befindet, ist der Bandgreifer 14 in der Lage dieses Bandende 2 zu erfassen.

Figur 2 zeigt die Spinnmaschine aus Figur 1 beim Zuführen des Bandendes 2 an der Spinnstelle 3a. So wird der Roboter 12 gemäß Pfeil Va in Richtung der zuzuführenden Spinnstelle 3a bewegt und dort positioniert. Der Bandgreifer 14 hat bei dieser Bewegung das Bandende 2 ergriffen und führt es mit zur zuzuführenden Spinnstelle 3a. Durch eine Schwenkbewegung S des Bandgreifers 14 in Richtung auf die Speisung 11 der zuzuführenden Spinnstelle 3a wird das Faserband 8 bzw. das Bandende 2 zur Speisung 11 der zuzuführenden Spinnstelle 3a bewegt und kann dort, beispielsweise durch einen Druckstoß aus dem Bandgreifer 14, in die Speisung 11 eingeführt werden. Zum Einführen des Faserbandes 8 in den Schlingenfänger 10 kann entweder der Bandgreifer 14 Einrichtungen aufweisen, welche das Faserband 8 durch den Schlingenfänger 10 hindurch fädeln, oder der Schlingenfänger 10 ist derart ausgeführt, dass er, beispielsweise durch ein seitliches Einführen des Faserbandes 8 in den Schlingenfänger 10, seine Funktion aufnehmen kann.

Wenn das Bandende 2 in die Speisung 11 eingeführt ist und der Spinnvorgang zum erneuten Spinnen von Garn 7 vorbereitet oder wieder im Gange ist, verlässt der Roboter 12 die zuzuführende Spinnstelle 3a und führt weitere Wartungsarbeiten an anderen Spinnstellen 3 durch.

Wie aus dem Ausführungsbeispiel der Figuren 1 und 2 ersichtlich ist, wird der Roboter 12 also zuerst im Bereich der benachbarten Spinnstelle 3b positioniert, sucht das Bandende 2 zumindest im Bereich Bb der benachbarten Spinnstelle 3b, hier aber auch im Bereich Ba der zuzuführenden Spinnstelle 3a, und nimmt das Bandende 2 auf. Anschließend fährt der Roboter 12 vor die zuzuführende Spinnstelle 3a, positioniert sich dort und führt das Bandende 2 in die Speisung 11 der zuzuführenden Spinnstelle 3a ein.

Alternativ könnte es auch sein, dass der Bandgreifer 14 derart ausgeführt ist, dass er zwar einerseits im Bereich Bb der benachbarten Spinnstelle 3b das Bandende 2 sucht und ergreift, anschließend aber, ohne weitere Bewegung des Roboters 12, beispielsweise durch eine gelenkige oder teleskopartige Bewegung des Bandgreifers 14, das Bandende 2 in die Speisung 11 der zuzuführenden Spinnstelle 3a einführt.

Figur 3 zeigt die Spinnmaschine 1 vor dem Ergreifen eines Bandendes 2 zum Zuführen an einer anderen Spinnstelle 3, die hier wiederum als zuzuführende Spinnstelle 3a bezeichnet wird. Der Roboter 12 ist in diesem Ausführungsbeispiel vor der zuzuführenden Spinnstelle 3a positioniert. Der Bandgreifer 14 ist durch eine Schwenkbewegung S in der Lage, das aus der Kanne 9a heraushängende Bandende 2, welches sich in dem Bereich Bb der benachbarten Spinnstelle 3b befindet, zu erfassen. Sobald das Bandende 2 von dem Bandgreifer 14 erfasst ist, schwenkt der Bandgreifer 14, wie in Figur 4 dargestellt, nach oben in Richtung zur Speisung 11 und führt das Bandende 2 entweder selbstständig oder unter Zuhilfenahme weiterer Einführelemente in die Speisung 11 ein. Wie dieses Ausführungsbeispiel der Figuren 3 und 4 zeigt, ist es hier nicht erforderlich, dass der Roboter 12 nach dem Auffinden des Bandendes 2 zum Zuführen des Bandendes 2 in die Speisung 11 der Spinnstelle 3a neu positioniert werden muss.

Die unterschiedlichen Ansetzverfahren mit und ohne Bewegung des Roboters 12 gemäß Figur 1 und Figur 2 bzw. Figur 3 und Figur 4 resultieren unter anderem auch daraus, dass die Kannen 9 eine Breite bzw. einen Durchmesser K aufweisen, welcher etwa der doppelten Breite einer Spinnstelle 3 entspricht. Dies bedeutet, dass die zuzuführende Spinnstelle 3a entweder auf der linken Seite oder auf der rechten Seite der Kanne 9, welche unter den beiden Spinnstellen 3a und 3b steht, angeordnet sein kann. Dementsprechend unterschiedlich kann es vorteilhaft sein, dass einerseits der Roboter 12, wie in Figur 1 und Figur 2 dargestellt, nach dem Auffinden des Bandendes 2 zur zuzuführenden Spinnstelle 3a hin verfahren wird, oder, wie in Figur 3 und 4 dargestellt, bei welcher die zuzuführende Spinnstelle 3a auf der linken Seite der Kanne 9 angeordnet ist, ein Verfahren des Roboters 12 nicht erforderlich ist.

Figur 5 zeigt ein Ausführungsbeispiel eines Roboters 12 mit einem relativ zu dem Roboter 12 fahrbaren Bandgreifer 14. Der Bandgreifer 14 wird bei diesem Ausführungsbeispiel zusammen mit der Bandansetzeinrichtung 13 in horizontaler Richtung RH zum Roboter 12 verfahren. Damit, gegebenenfalls zusammen mit einer Schwenkbewegung S des Bandgreifers 14, ist es sehr einfach möglich, dass das Bandende 2 im Bereich Bb der benachbarten Spinnstelle 3b und gegebenenfalls zusätzlich im Bereich Ba der zuzuführenden Spinnstelle 3a gesucht und gefunden wird.

Wie in dem Ausführungsbeispiel der Figur 5 weiter angedeutet ist, wird der Bandgreifer 14 pneumatisch betrieben. Entsprechend Pfeil Ls ist der Bandgreifer 14 in der Lage das Bandende 2 in den Bandgreifer 14 einzusaugen. Zum Zuführen des Faserbandes 8 bzw. Bandendes 2 in die Speisung 11 der Spinnstelle 3a kann die Saugströmung in eine Druckluftströmung umgeschaltet werden und damit gemäß Pfeil Lb das Bandende 2 in die Speisung 11 einblasen. Das Zuführen des Bandendes 2 bzw. Faserbandes 8 an der zuzuführenden Spinnstelle 3a kann hierdurch sehr zuverlässig erfolgen.

Ein weiteres Ausführungsbeispiel der Erfindung ist in Figur 6 dargestellt. Die Figur 6 zeigt ein Ausführungsbeispiel eines Roboters 12 mit einem breiten Bandgreifer 14. Der Bandgreifer 14 weist eine Breite B auf, durch welche er in der Lage ist, ein Bandende 2 sowohl im Bereich Ba als auch im Bereich Bb zu erfassen. Die Luftströmungen L sind im Gegensatz zu der Ausführung gemäß Figur 5 nicht an dem Ende des Bandgreifers 14, sondern entlang des Bandgreifers 14 vorgesehen und saugen das Faserband 8 quer zu dem Bandgreifer 14 ein. Um das Bandende 2 sicher ergreifen zu können, kann es vorteilhaft sein, dass die Bandansetzeinrichtung 13 zusammen mit dem Bandgreifer 14 vertikal gemäß Doppelpfeil RV relativ zum Roboter 12 bewegbar ist. Dabei kann es ausreichend sein, dass der Bandgreifer 14 stationär an der Bandansetzeinrichtung 13, d. h. nicht schwenkbar, angeordnet ist.

Figur 7 zeigt zwei Spinnstellen 3a und 3b mit einem stationär angeordneten Bandgreifer 14. Der Bandgreifer 14 bzw. die Bandansetzeinrichtung 13 ist dabei fest in Bezug auf die beiden Spinnstellen 3a und 3b befestigt. Durch eine Schwenkbewegung des Bandgreifers 14 gemäß Doppelpfeil S ist der Bandgreifer 14 in der Lage ein Bandende 2 sowohl im Bereich Ba als auch im Bereich Bb zu erfassen und der Spinnstelle 3a zuzuführen. Je nachdem, an welcher Spinnstelle 3 das Faserband 8 fehlt, kann der Bandgreifer 14 das Bandende 2 entweder der auf der linken Seite der Kanne 9 angeordneten Spinnstelle 3 oder der der rechten Seite der Kanne 9 angeordneten Spinnstelle 3 zuführen.

Selbstverständlich kann die Bandansetzeinrichtung 13 auch gemäß Doppelpfeil RV und zusätzlich gemäß Doppelpfeil RH sowohl vertikal als auch horizontal verschiebbar ausgebildet sein.

Figur 8 zeigt eine Draufsicht auf mehrere Spinnstellen 3 mit darunter angeordneten Reihen von Kannen 9. Die Kannen 9 der ersten Reihe R1 ragen unter den Spinnstellen 3 hervor, während die Kannen 9 der zweiten Reihe R2 komplett unter den Spinnstellen 3 angeordnet sind. Wie aus der skizzierten Darstellung zu entnehmen ist, ist an zwei Spinnstellen 3a kein Faserband 8 eingelegt. Die entsprechenden Kannen 9a befinden sich sowohl in der ersten Reihe R1 als auch in der zweiten Reihe R2. Das Bandende 2 der in der zweiten Reihe R2 dargestellten Kanne 9a ist sehnenartig über eine Oberseite 16 der Kanne 9 abgelegt. Ein hier nicht dargestellter Bandgreifer 14 kann durch eine Schwenkbewegung, welche entgegen der Darstellung der vorherigen Figuren nicht vor den Spinnstellen 3, sondern unter den Spinnstellen 3 eine Bewegung des Bandgreifers 14 ermöglicht, aufnehmen. Sobald das Bandende 2 an dieser Oberseite 16 ergriffen ist, wird es zusammen mit dem Bandgreifer 14 unter den Spinnstellen 3a, 3b hindurchgezogen und an der Spinnstelle 3a angesetzt.

In einer anderen Alternative ist, wie in der Kanne 9a der ersten Reihe R1 dargestellt ist, das Bandende 2 über den Kannenrand hängend vorgelegt. In diesem Falle kann der Bandgreifer 14, wie zuvor in den anderen Ausführungsbeispielen beschrieben, das Bandende 2 um Umfang 15 der Kanne 9a ergreifen und der zuzuführenden Spinnstelle 3a zuführen.

Selbstverständlich kann das über die Oberseite 16 liegende Bandende 2 auch bei einer Kanne 9a der ersten Reihe R1 bzw. das über den Umfang 15 der Kanne 9a herabhängende Bandende 2 auch bei einer zuzuführenden Kanne 9a der zweiten Reihe R2 vorgelegt sein.

Die vorliegende Erfindung ist nicht auf die dargestellten und beschriebenen Ausführungsbeispiele beschränkt. Abwandlungen im Rahmen der Patentansprüche sind möglich.

### Bezuqszeichenliste

- 1: Spinnmaschine
- 2: Bandende
- 3: Spinnstelle
- 3a: zuzuführende Spinnstelle
- 3b: benachbarte Spinnstelle
- 4: Maschinengestell
- 5: Spinnbox
- 6: Spule
- 7: Garn
- 8: Faserband
- 9: Kanne
- 9a: zuzuführende Kanne
- 9b: benachbarte Kanne
- 10: Schlingenfänger
- 11: Speisung
- 12: Roboter
- 13: Bandansetzeinrichtung
- 14: Bandgreifer
- 15: Umfang
- 16: Oberseite

- S: Schwenkbewegung
- V: Verfahrbewegung
- Va: Verfahrbewegung in Richtung der zuzuführenden Spinnstelle
- Ba: Bereich der zuzuführenden Spinnstelle
- Bb: Bereich der benachbarten Spinnstelle
- R1: erste Reihe
- R2: zweite Reihe
- RH: horizontaler Richtung
- RV: vertikale Richtung
- L: Luftströmung
- Ls: eingesaugte Luft
- Lb: ausgeblasene Luft
- b: Breite des Bandgreifers
- M: Mittellinie
- K: Kannendurchmesser

## Patentansprüche

1. Verfahren zum Zuführen eines Bandendes (2) eines in einer Kanne (9) abgelegten Faserbandes (8) an eine Spinnstelle (3) einer Spinnmaschine (1),
- wobei die Spinnmaschine (1) eine Vielzahl von nebeneinander angeordneten Spinnstellen (3) mit darunter in zumindest einer Reihe aufgestellten Kannen (9) aufweist und
- wobei ein Roboter (12) mit einem Bandgreifer (14) das Bandende (2) ergreift und einer zuzuführenden Spinnstelle (3a) zuführt,
**dadurch gekennzeichnet, dass**
- der Roboter (12) entlang der Spinnmaschine (1) verfahren und in Bezug auf die zur zuzuführenden Spinnstelle (3a) benachbarte Spinnstelle (3b) positioniert wird,
- dass das Bandende (2) im Bereich (Ba) der zuzuführenden Spinnstelle (3a) und zumindest einer der zu dieser Spinnstelle (3a) benachbarten Spinnstelle (3b), von dem Bandgreifer (14) gesucht,
- das Faserband (8) von dem Bandgreifer (14) auf der Oberseite (16) der Kanne (9a) und/oder am Umfang (15) der Kanne (9a) aufgenommen und
- sodann der zuzuführenden Spinnstelle (3a) zugeführt wird.

2. Verfahren nach dem vorherigen Anspruch, **dadurch gekennzeichnet, dass** der Roboter (12) zusammen mit dem aufgenommenen Faserband (8) und vor dem Zuführen in eine Position vor der zuzuführenden Spinnstelle (3a) verfahren wird.

3. Verfahren nach einem der vorherigen Ansprüche, **dadurch gekennzeichnet, dass** der Bandgreifer (14) relativ zu dem Roboter (12) entlang der Spinnmaschine (1) zu einer benachbarten Spinnstelle (3b) und/oder zu einer in einer zweiten Reihe (R2) aufgestellten Kanne (9) bewegt wird.

4. Verfahren nach einem der vorherigen Ansprüche, **dadurch gekennzeichnet, dass** der Bandgreifer (14) das Faserband (8) gleichzeitig aus mehreren möglichen Positionen an benachbarten Spinnstellen (3b) aufnehmen kann.

5. Spinnmaschine
- mit einer Vielzahl von nebeneinander angeordneten Spinnstellen (3) und
- mit einem einen Bandgreifer (14) aufweisenden Roboter (12) und
- mit unter den Spinnstellen (3) in zumindest einer Reihe aufgestellten Kannen (9) mit einem Faserband (8),
- wobei zum Zuführen eines Bandendes (2) eines in einer Kanne (9) abgelegten Faserbandes (8) an eine zuzuführende Spinnstelle (3a) der Spinnmaschine (1), der Bandgreifer (14) ausgestattet ist das Bandende (2) zu ergreifen und der Spinnstelle (3a) zuzuführen, zur Durchführung des Verfahrens nach einem der vorherigen Ansprüche,
**dadurch gekennzeichnet, dass**
der Roboter (12) entlang der Spinnmaschine (1) verfahrbar ist und der Bandgreifer (14) derart ausgeführt und an dem Roboter (12) angeordnet ist, dass er das Bandende (2) im Bereich (Ba, Bb) der zuzuführenden Spinnstelle (3a) und zumindest einer der zu dieser Spinnstelle (3a) benachbarten Spinnstelle (3b), suchen, aufnehmen und sodann der zuzuführenden Spinnstelle (3a) zuführen kann.

6. Spinnmaschine nach dem vorherigen Anspruch, **dadurch gekennzeichnet, dass** der Roboter (12) an einem Kannenwechsler und/oder an der Spinnmaschine (1) angeordnet ist.

7. Spinnmaschine nach einem der vorherigen Ansprüche 5 und 6, **dadurch gekennzeichnet, dass** der Roboter (12) entlang mehrerer Spinnmaschinen (1) verfahrbar ist.

8. Spinnmaschine nach einem der vorherigen Ansprüche 5 bis 7, **dadurch gekennzeichnet, dass** der Bandgreifer (14) relativ zu dem Roboter (12) entlang der Spinnmaschine (1) zu einer benachbarten Spinnstelle (3b) und/oder zu einer in einer zweiten Reihe aufgestellten Kanne (9) bewegbar ausgebildet ist.

9. Spinnmaschine nach einem der vorherigen Ansprüche 5 bis 8, **dadurch gekennzeichnet, dass** der Bandgreifer (14) das Faserband (8) gleichzeitig aus mehreren möglichen Positionen an nebeneinander angeordneten Spinnstellen (3a, 3b) aufnehmen kann.

10. Spinnmaschine nach einem der vorherigen Ansprüche 5 bis 9, **dadurch gekennzeichnet, dass** der Bandgreifer (14) eine Breite aufweist, um das Bandende (2) an zumindest zwei benachbarten Spinnstellen (3a, 3b) erfassen zu können.

11. Spinnmaschine nach einem der vorherigen Ansprüche 5 bis 10, **dadurch gekennzeichnet, dass** der Bandgreifer (14) eine Saugeinheit aufweist zum Ansaugen des Bandendes (2).

12. Spinnmaschine nach einem der vorherigen Ansprüche 5 bis 11, **dadurch gekennzeichnet, dass** der Bandgreifer (14) eine Blaseinheit aufweist zum Zuführen des Bandendes (2) in die Spinnstelle (3).

## Claims

1. A method for feeding a sliver end (2) of a sliver (8) deposited in a can (9) to a spinning station (3) of a spinning machine (1),
- wherein the spinning machine (1) comprises a plurality of adjacently arranged spinning stations (3) including cans (9) located under the spinning stations (3) in at least one row, and
- wherein a robot (12) grasps the sliver end (2) with the aid of a sliver gripper (14) and feeds it to a spinning station (3a) to be supplied,
**characterized in that**
- the robot (12) is moved along the spinning machine (1) and is stationed with respect to the spinning station (3a) to be supplied or with respect to the spinning station (3b) adjacent thereto
- the sliver end (2) is sought by the sliver gripper (14) in an area (Ba) of the spinning station (3a) to be supplied and of at least one of the adjacent spinning stations (3b),
the sliver gripper (14) seeks the sliver (8) on the top side (16) of the can (9a) and/or on the circumference (15) of the can (9a) and
- is then fed to the spinning station (3a) to be supplied.

2. The method as claimed in the preceding claim, **characterized in that**, the robot (12) is moved, together with the taken-up sliver (8) and before been fed, into a position in front of the spinning station (3a) to be supplied.

3. The method as claimed in one of the preceding claims, **characterized in that** the sliver gripper (14) is moved in relation to the robot (12) along the spinning machine (1) to an adjacent spinning station (3b) and/or to a can (9) located in a second row (R2).

4. The method as claimed in one of the preceding claims, **characterized in that** the sliver gripper (14) can take up the sliver (8) simultaneously from multiple possible positions at adjacent spinning stations (3b).

5. A spinning machine
- comprising a plurality of adjacently arranged spinning stations (3) and
- comprising a robot (12) including a sliver gripper (14) and
- comprising cans (9) including a sliver (8) located under the spinning stations (3) in at least one row,
- wherein, in order to feed a sliver end (2) of a sliver (8) deposited in a can (9) to a spinning station (3a) of the spinning machine (1) to be supplied, the sliver gripper (14) is equipped for grasping the sliver end (2) and feeding it to the spinning station (3a), in order to carry out the method according to one of the preceding claims,
**characterized in that**
- the robot (12) is movable along the spinning machine (1) and the sliver gripper (14) is designed and arranged on the robot (12) in such a way that it can take up the sliver end (2) in the area (Ba, Bb) of the spinning station (3a) to be supplied, and at least one of the spinning stations (3b) adjacent to this spinning station (3a), and then feed the sliver end (2) to the spinning station (3a) to be supplied.

6. The spinning machine as claimed in the preceding claim, **characterized in that** the robot (12) is arranged at a can changer, and/or at the spinning machine (1).

7. The spinning machine as claimed in one of the preceding claims 5 and 6, **characterized in that** the robot (12) is movable along multiple spinning machines (1).

8. The spinning machine as claimed in one of the preceding claims 5 to 7, **characterized in that** the sliver gripper (14) is designed to be movable in relation to the robot (12) along the spinning machine (1) to an adjacent spinning station (3b) and/or to a can (9) located in a second row.

9. The spinning machine as claimed in one of the preceding claims 5 to 8, **characterized in that** the sliver gripper (14) can take up the sliver (8) simultaneously from multiple possible positions at adjacently arranged spinning stations (3a, 3b).

10. The spinning machine as claimed in one of the preceding claims 5 to 9, **characterized in that** the sliver gripper (14) has a width in order to be able to grasp the sliver end (2) at at least two adjacent spinning stations (3a, 3b).

11. The spinning machine as claimed in one of the preceding claims 5 to 10, **characterized in that** the sliver gripper (14) comprises a suction unit for drawing in the sliver end (2).

12. The spinning machine as claimed in one of the preceding claims 5 to 11, **characterized in that** the sliver gripper (14) comprises a blowing unit for feeding the sliver end (2) into the spinning station (3).

## Revendications

1. Procédé pour amener une extrémité de ruban (2) d'un ruban de fibres (8) déposé dans un pot (9) à un poste de filature (3) d'une machine à filage (1),
- dans lequel la machine à filage (1) présente une pluralité de postes de filage (3) disposés les uns à côté des autres avec des pots (9) placés en dessous en au moins une rangée et
- dans lequel un robot (12) saisit l'extrémité de ruban (2) à l'aide d'une pince à ruban (14) et l'amène à un poste de filature (3a) à alimenter,
**caractérisé en ce que**
- le robot (12) est déplacé le long de la machine à filage (1) et positionné par rapport au poste de filature (3b) adjacent au poste de filature (3a) à alimenter,
- **en ce que** l'extrémité de ruban (2) est recherchée par la pince à ruban (14) dans la zone (Ba) du poste de filature (3a) à alimenter et au moins de l'un des postes de filature (3b) adjacents à ce poste de filature (3a),
- le ruban de fibres (8) est saisi par la pince à ruban (14) sur le côté supérieur (16) du pot (9a) et/ou sur la circonférence (15) du pot (9a) et
- est ensuite amené au poste de filature (3a) à alimenter.

2. Procédé selon la revendication précédente, **caractérisé en ce que** le robot (12) est déplacé avec le ruban de fibres (8) saisi et, avant l'amenée, dans une position située devant le poste de filature (3a) à alimenter.

3. Procédé selon l'une quelconque des revendications précédentes, **caractérisé en ce que** la pince à ruban (14) est déplacée par rapport au robot (12) le long de la machine à filage (1) vers un poste de filature (3b) adjacent et/ou vers un pot (9) placé dans une deuxième rangée (R2).

4. Procédé selon l'une quelconque des revendications précédentes, **caractérisé en ce que** la pince à ruban (14) peut saisir le ruban de fibres (8) simultanément à partir de plusieurs positions possibles à des postes de filature (3b) adjacents.

5. Machine à filage
- avec une pluralité de postes de filature (3) disposés les uns à côté des autres et
- avec un robot (12) présentant une pince à ruban (14) et
- avec des pots (9) contenant un ruban de fibres (8), placés sous les postes de filature (3) en au moins une rangée,
- dans laquelle, pour amener une extrémité de ruban (2) d'un ruban de fibres (8) déposé dans un pot (9) à un poste de filature (3a) à alimenter de la machine à filage (1), la pince à ruban (14) est pourvue pour saisir l'extrémité de ruban (2) et l'amener au poste de filature (3a), pour la mise en oeuvre du procédé selon l'une quelconque des revendications précédentes,
**caractérisé en ce que**
le robot (12) peut être déplacé le long de la machine à filage (1) et la pince à ruban (14) est conçue et disposée sur le robot (12) de sorte qu'elle peut rechercher et saisir l'extrémité de ruban (2) dans la zone (Ba, Bb) du poste de filature (3a) à alimenter et au moins de l'un des postes de filature (3b) adjacents à ce poste de filature (3a), et l'amener ensuite au poste de filature (3a) à alimenter.

6. Machine à filage selon la revendication précédente, **caractérisée en ce que** le robot (12) est disposé sur un changeur de pots et/ou sur la machine à filage (1).

7. Machine à filage selon l'une quelconque des revendications 5 et 6 précédentes, **caractérisée en ce que** le robot (12) peut être déplacé le long de plusieurs machines à filage (1).

8. Machine à filage selon l'une quelconque des revendications 5 à 7 précédentes, **caractérisée en ce que** la pince à ruban (14) est conçue déplaçable par rapport au robot (12) le long de la machine à filage (1) vers un poste de filature (3b) adjacent et/ou vers un pot (9) placé dans une deuxième rangée.

9. Machine à filage selon l'une quelconque des revendications 5 à 8 précédentes, **caractérisée en ce que** la pince à ruban (14) peut saisir le ruban de fibres (8) simultanément à partir de plusieurs positions possibles à des postes de filature (3a, 3b) disposés les uns à côté des autres.

10. Machine à filage selon l'une quelconque des revendications 5 à 9 précédentes, **caractérisée en ce que** la pince à ruban (14) présente une largeur permettant de saisir l'extrémité de ruban (2) au niveau d'au moins deux postes de filature (3a, 3b) adjacents.

11. Machine à filage selon l'une quelconque des revendications 5 à 10 précédentes, **caractérisée en ce que** la pince à ruban (14) comporte une unité d'aspiration pour aspirer l'extrémité de ruban (2).

12. Machine à filage selon l'une quelconque des revendications 5 à 11 précédentes, **caractérisée en ce que** la pince à ruban (14) comporte une unité de soufflage pour amener l'extrémité de ruban (2) dans le poste de filature (3).
